# EUROPÄISCHE PATENTSCHRIFT

(11) **EP 0 378 180 B1**
(45) Veröffentlichungstag und Bekanntmachung des Hinweises auf die Patenterteilung: **07.06.1995**
(21) Anmeldenummer: 90100389.7
(22) Anmeldetag: 09.01.1990
(51) Int. Cl.: B41F 35/06

(54) **Verfahren und Vorrichtung zum Reinigen von Gummituchzylindern einer Rollenrotationsdruckmaschine**
Method and device for cleaning blanket cylinders in rotary web-printing machines
Procédé et dispositif de nettoyage des cylindres de blanchet d'une presse rotative pour bandes.

(30) Priorität: 11.01.1989 DE 3900666
(43) Veröffentlichungstag der Anmeldung: 18.07.1990
(73) Patentinhaber: Baldwin-Gegenheimer GmbH, D-86068 Augsburg (DE)
(72) Erfinder: Waizmann, Franz, D-8901 Gessertshausen (DE)
(74) Vertreter: Englaender, Klaus, Dipl.-Ing.

(56) Entgegenhaltungen:
- DE-A- 2 159 115
- DE-A- 3 005 469
- DE-A- 3 435 487
- US-A- 3 508 711
- PATENT ABSTRACTS OF JAPAN vol. 12, no. 464 (M-771)(3311) 06 Dezember 1988, JP-A-63 188050 (DAINIPPON PRINTING CO LTD) 03 August 1988,
- PATENT ABSTRACTS OF JAPAN vol. 13, no. 593 (M-914)(3941) 27 Dezember 1989, JP-A-01 249454 (TOPPAN PRINTING CO LTD) 04 Oktober 1989,

## Beschreibung

Die Erfindung betrifft ein Verfahren zum Reinigen von Gummituchzylindern einer Rollenrotationsdruckmaschine nach dem Anspruch 1 und eine Vorrichtung zur Durchführung des Verfahrens nach dem Anspruch 7.

Das Reinigen von Gummituchzylindern einer Rollenrotationsdruckmaschine dient dem Beseitigen von Farb- und Papierstaubresten, die bei bestimmter Ansammlung einen punktscharfen Ausdruck beim autotypischen Rasterdruck und auch den vollflächigen Ausdruck störend beeinflussen. Zum Reinigen der Gummituchzylinder bedarf es zum Eingriff auf die bildübertragenden Stellen auf dem Gummituch der Druckunterbrechung. Die Reinigungsprozedur selbst erfolgt unter Anstellen eines gegenüber der Zylindermantelfläche angeordneten Anpreßelementes, das auf dem rotierenden Gummituchzylinder reibt. Der Schmutzabtrag verläuft im allgemeinen über ein im Wischkontakt mit dem Gummituchzylinder befindliches Reinigungstuch. Zur besseren Auflösung des Schmutzes und zur Abtransportierung des Schmutzes in Naßform wird auf die Gummituchoberfläche Lösungsmittel, bestehend aus Agentien und Wasser, aufgetragen.

Aus "Patent Abstracts of Japan", Vol. 12, No. 464 (M-771)(3311) ist eine Einrichtung bekannt, bei der an einer Stelle Reinigungsmittel auf einen Zylinder aufgetragen wird, welches ausschließlich durch das Reinigungstuck wieder entfernt wird. Diese bekannte Einrichtung weist demnach nur einen Reinigungsmittelkreislauf auf, so daß ihre Reinigungswirkung auf die Kapazität dieses Kreislaufes begrenzt ist.

Es ist aus der DE 30 05 469 C2 bekannt, ein über das Anpreßelement gezogenes Reinigungstuch von innen mittels eines Sprührohres zu befeuchten. Die Feuchtigkeit des Reinigungstuches wirkt befeuchtend auf das Gummituch. Aus der DE-OS 21 59 115 ist es bekannt, das Anpreßelement, das verschiedene Beschaffenheit haben kann, selbst zu befeuchten und gleichzeitig vor und hinter dem Anpreßelement über Rohre Reinigungsflüssigkeit auf die Oberfläche des Zylinders zu übertragen.

Die US 35 08 711 zeigt eine Verfahrensweise, bei der aus einer im Zylinder-Bahn-Einlaufspalt angeordneten Sprühleiste Reinigungsflüssigkeit verteilt wird, die auf den Gummizylinder und auf die Bahn gelangt.

Bei den bekannten Gegenständen mit Ausnahme der "Patent Abstracts of Japan" konzentrieren sich Zufuhr von Reinigungslösung und die entsprechende Abwisch- oder Abtragsstelle auf einen engen Bereich. Mit dem Reinigungstuch nach der DE 30 05 469 A1 wird mit dem getränkten Tuch zugleich angelöst und abgewischt. Selbst wenn der Bahnlauf bestehen bliebe, wird durch die Bahn nur bedingt Schmutz abgeführt, wenn die Schmutzstellen des Gummituchs nicht feucht genug einlaufen. Wie zu ersehen ist, folgt der Hinübertragung der Reinigungslösung auf die Gummituchoberfläche gleich wieder die Rückübertragung des Schmutzes weg vom Gummituch.
Einwirkungszeit und Einwirkungsabschnitt sind nicht berücksichtigt.

Es besteht daher die Aufgabenstellung, den Gummituchreinigungsvorgang unter gezieltem Einsatz des Stofflusses und der Wirkzeiten zu intensivieren, damit eine Verkürzung und Einsparung an Makulatur erreicht wird.

Die Lösung dieser Aufgabenstellung erfolgt durch die im Verfahrensanspruch 1 angegebenen Schritte und apparativ anhand der im Vorrichtungsanspruch 7 dargestellten Anordnung.

Die Lösung beruht auf der Ausnutzung der Reinigungskreisläufe. Bei einer Hin- und einer Rückübertragung pro Gummituchzylinderdrehung liegt eine Stufe mit einem Reinigungskreislauf vor. Pro Drehung wird dabei eine Mengeneinheit der Reinigungsflüssigkeit beaufschlagt. Bei mehreren Auftragungsstellen für die Reinigungsflüssigkeit ist die Einwirkungszeit von der vorausliegenden Stelle zur nachkommenden Stelle bis zur Schmutzabtragstelle länger, was dem Reinigungswirkungsgrad zugutekommt.
Darüberhinaus entsteht ein weiterer Reinigungskreislauf, wenn zwischen der vorausliegenden und der nachkommenden Stelle ein weiterer Schmutzabtrag eingerichtet ist.
Bei dem erfindungsgemäßen Verfahren bilden mindestens zwei Zufuhrstellen für die Reinigungsflüssigkeit mit mindestens zwei Rückübertragungsstellen für den Schmutz mindestens zwei Kreisläufe. Eine Rückübertragungsstelle besteht durch ein ausgerüstetes Reinigungselement, das ein angedrücktes Reinigungstuch ist. Die weitere Rückübertragungsstelle von Schmutz vom Gummituch besteht zwischen Gummituchzylinder und Bahn.

Auf diese Weise wird eine für die Reinigung vorzusehende große Menge an Reinigungsflüssigkeit zur Wirkung gebracht, weil die Einbringung an Reinigungsflüssigkeit pro Zylinderumdrehung erhöht ist.

Zur Dämpfung des verstärkt abgehenden klebrigen Schmutzes, der die Bahn zum Reißen bringen kann, wird der erfinderischen Maßnahme ein weiterer verfahrenstechnischer Schritt zugeordnet, der darin besteht, daß vor dem in Reinigung gehenden Zylinder eine Flüssigkeit auf die Bahn aufgetragen wird, die eine Antihaftwirkung besitzt.
Der vom Gummituch auf die Bahn abgehende Schmutz wird gemessen. Nach den Druckwerken ist ein Meßaufnehmer vorgesehen, der den Schmutzabtransport registriert und wunschgemäß zur Anzeige bringt. Im Vergleich mit Vorwerten vorausgehender Reinigungszyklen werden daraus Informationen für das kommende Waschprogramm gewonnen. Im Zwickel des Zylinderauslaufs ist eine Nachlaufkontrolle vorgesehen, mit der die Auslenkung der Bahn beim Ankleben am Gummituch abgetastet wird. Der Betrag der Auslenkung wird ggf. zur Steuerung des Reinigungsvorgangs bezüglich Takthäufigkeit des Andrückelementes, Menge und Verteilung der Reinigungsflüssigkeit über die verschiedenen Zufuhrrohre, Vorschub des Reinigungstuches und zur Steuerung der Antihaftflüssigkeit herangezogen.

Ein Ausführungsbeispiel der Erfindung wird nachfolgend anhand der Figuren dargestellt. Es zeigen:
- Fig. 1:: eine Rollenrotationsdruckmaschine schematisch;
- Fig. 2:: Ausrüstung am Gummituchzylinder zum Gummituchreinigen und für die Auftragung des flüssigen Mittels auf die Bahn mit
a) Waschbalken bahnaufwärtig
b) Waschbalken bahnabwärtig;
- Fig. 3:: Steuerungsverbund schematisch ;
Gemäß Fig. 1 läuft die zu bedruckende Bahn 1 von der Rolle durch die Druckwerke 2.1 - 2.5, in denen die jeweiligen Bildfarben passergenau aufgedruckt werden. Zum Bedrucken der Bahn 1 wird der Gummituchzylinder 3 eingefärbt. Das über das Farbwerk und den Plattenzylinder eingefärbte Gummituch überträgt Farbe und von der Feuchtung des Plattenzylinders kommendes Feuchtmittel auf die Bahn 1.

In Fig. 1 sind andeutungsweise bahnaufwärtig, in Bahnabwicklungsrichtung gesehen, vor dem Gummituchzylinder 3 Reinigungseinrichtungen mit Waschbalken 4 am Gummituchzylinder 3 für den Schöndruck und darunter am Gummituchzylinder 3 für den Widerdruck angeordnet.

Der sich über die Breite des Gummituchzylinders 3 erstreckende Waschbalken 4 weist ein Andrückelement 6 auf, über das ein Reinigungstuch 5 mit zugehöriger Auf- und Abspulung 7 geführt ist. In Drehrichtung des Gummituchzylinders 3 gesehen vor dem Waschbalken 4 sitzt ein Sprührohr bzw. eine Sprüheinrichtung 8.1. Nach dem Waschbalken 4 befindet sich ein weiteres Sprührohr 8.2, das Reinigungsflüssigkeit auf die Gummituchoberfläche beaufschlagt. Bei Anbringung des Sprührohrs 8.1 in Höhe der Aufspulung verbrauchten Reinigungstuchs 5 ist das Sprührohr 8.1 nur für die Benetzung des Gummituchs vorgesehen. Aus Sprührohr 8.3, das auf der dem Waschbalken 4 abgewandten Seite des Gummituchzylinders 3 im freien Bereich zwischen dem Walzenstuhl des Farbwerks sowie Feuchtwerks und der Bahn 1 angeordnet ist, ist ebenfalls Reinigungsflüssigkeit auf das Gummituch aufgebbar.

Die Reinigungsflüssigkeit besteht im wesentlichen aus wässriger Phase zur Aufschwemmung von am Gummituch haftenden Papierstaub und aus speziellen Lösemitteln zum Lösen von Farbresten. Das Sprührohr 8.1 ist für die Einwirkung von Reinigungsflüssigkeit auf den zum Waschbalken drehenden Bereich des Gummituchzylinders 3 angeordnet. Nach Fig. 2 a, die den Waschbalken 4 bahnaufwärtig vor dem Gummituchzylinder 3 zeigt, zielt die Wirkung des Sprührohrs 8.2 auf den zur Bahn 1 drehenden Bereich des Gummituchzylinders 3. Das Sprührohr 8.3 überträgt Reinigungsflüssigkeit auf den von der Bahn 1 wegdrehenden Bereich. Die Wege der Reinigungsflüssigkeit über das Gummituch verlaufen gemäß der Anordnung nach Fig. 2 a im wesentlichen von Sprührohr 8.1 hin zum Reinigungstuch 5, vom Sprührohr 8.2 hin zur Bahn 1 und vom Sprührohr 8.3 lang verweilend zum Reinigungstuch 5. Es ist selbstverständlich, daß die jeweils aufgetragenen Anteile von Reinigungsflüssigkeit nicht vollständig an der nächstfolgenden Wisch- bzw. Übertragungsstelle aufgenommen werden. So laufen geringe Anteile von Reinigungsflüssigkeit länger um, und auch Reste von Reinigungsflüssigkeit gelangen über den Wischkontakt des Reinigungstuchs 5 hinaus bis zur Bahn 1.

Nach Fig. 2 b mit Reinigung der Nachlaufseite des Gummituchzylinders 3 ist das Sprührohr 8.2 wie beim Fall nach Fig. 2 a dem Waschbalken 4 nachgeordnet, es liegt jedoch nicht vor der Bahn 1. Der Weg der Reinigungsflüssigkeit von Sprührohr 8.2 zur Bahn ist daher länger wie der Weg der Reinigungsflüssigkeit aus dem Sprührohr 8.3.

Unterschiede in der Reinigungswirkung je nach Anordnung des Waschbalkens 4 bahnaufwärtig oder bahnabwärtig zum Gummituchzylinder 3 werden durch das jeweils angewendete Waschprogramm mit kürzerer oder längerer Dauer des Waschprogramms, mit niedrigerer oder höherer Anzahl von Anstelltakten und mit untershiedlich beaufschlagten Mengen von Reinigungsflüssigkeit ausgeglichen.

Im Einlaufzwickel zwischen Gummituchzylinder 3 und Bahn 1 ist parallel beabstandet zu beiden ein Sprührohr bzw. eine Sprüheinrichtung 9 angeordnet, die dem Auftrag eines Stoffs auf die Bahn 1 dient, welcher Vorteilhaft eine eine Antihaftwirkung erzeugende Flüssigkeit ist. Bei der Berührung der Bahn 1 mit dem in Reinigung befindlichen Gummituchzylinder 3 läuft folgendes ab: Der Gummituchzylinder 3 trägt vom vorausgehenden Fortdruck angesammelten Schmutz, der durch die Reinigungsflüssigkeit angelöst wird und teilweise sehr klebrige Stellen auf dem Gummituchzylinder 3 bildet. Diese klebrigen Stellen laufen zur Bahn 1, wobei aus der ungeschützten Bahn 1 Teile herausgerissen werden können und die Bahn 1 zu Bruch geht. Bei der durch die aufgetragene Antihaftflüssigkeit benetzten und geschützten Bahn 1 erscheinen die von den klebrigen Stellen ausgeübten Kräfte auf die Bahn 1 in gedämpfter Intensität, weil der Kontakt der Bahn 1 mit dem Gummituchzylinder 3 hauptsächlich durch den Film der Antihaftflüssigkeit bestimmt wird.

Nach Fig. 2 a ist das Sprührohr 9 benachbart zum Sprührohr 8.2 angeordnet. Wegen der Anordnung des Waschbalkens 4 auf der Rückseite des Gummituchzylinders 3 nach Fig. 2 b liegt hingegen das Sprührohr 9 dort neben dem Sprührohr 8.3, allerdings ist beide Male das Sprührohr 9 näher hin zur Bahn 1 angeordnet, damit eine gezielte Wirkung der aufzutragenden Flüssigkeit auf der Bahn 1 entsteht. Da die Antihaftflüssigkeit einen Teil der Aufsaug- bzw. Beladungskapazität der Bahn 1 abdeckt, sind die Mengen der eingesetzten Reinigungsflüssigkeit und der Antihaftflüssigkeit untereinander einzustellen. Ferner sind die Eigenschaften der Antihaftflüssigkeit so einzustellen, daß der Reinigungsvorgang in Bezug auf das Lösen des Schmutzes auf dem Gummituch und in Bezug auf das Aufnehmen des Schmutzes durch das Reinigungstuch 5 und durch die Bahn 1 weitgehend nebenwirkungsfrei bleiben.

Zur Mengenregulierung wird die Antihaftflüssigkeit mittels Stellgliedern zum Sprührohr 9 geleitet. Die gepumpte Menge ist für präzise Dosierung gegebenenfalls meßtechnisch erfaßbar. Der Auftrag der Antihaftflüssigkeit kann im Hinblick auf zonenweise unterschiedliche Flächendeckung, daraus resultierend zonenweise unterschiedliche Verschmutzung auf dem Gummituchzylinder 3 mit zonenweise unterschiedlichem Klebkraftverlauf ebenfalls mit zonaler Verteilung erfolgen. Dazu sind variabel beaufschlagbare, zonenweise verteilte Zuleitungen zum Sprührohr 9 vorgesehen. Andernfalls können bei zonenweisem Betrieb nicht tropfende Düsen unterschiedlich weit geöffnet werden, um zonenweise Verteilung zu erreichen.

Die zeitliche Beaufschlagung des Sprührohrs 9 mit Antihaftflüssigkeit resultiert in Verbindung mit dem Zeitablauf der Gummituchreinigung gemäß der vom Steuerkreis 10.1 für die Antihaftflüssigkeit ausgehenden Taktung, wobei die Steuersequenz des Reinigungsvorgangs und der Auftragung der Antihaftflüssigkeit zweckmäßig auf Voreilung der Auftragung abgestellt ist. Mit entsprechender Taktung des Stellgliedsignals für das Sprührohr 9 ist die Auftragung der Antihaftflüssigkeit in Bahnlaufrichtung einstellbar. Die Auftragung erstreckt sich zeitlich von vor Waschbeginn bis mindestens Waschende.

Gemäß Fig. 3 sind Versorgungs- und Signalleitungen für die Reinigungseinrichtung mit Waschbalken 4 und für die Auftragung der Antihaftflüssigkeit wiedergegeben. Das Steuerteil 10.2 für die Reinigungseinrichtung umfaßt die Ansteuerung des Motors für Auf- und Abspulung 7 des Reinigungstuches 5, für die Betätigung des Andrückelementes 6 und für die Beaufschlagung der Stellglieder für die Sprührohre 8.1 bis 8.3. Zweckmäßig kann ein weiteres Sprührohr 8.4 zum Aufsprühen von Reinigungsflüssigkeit auf das Reinigungstuch 5 auf der vom Gummituchzylinder 3 wegzeigenden Seite installiert sein. Der Steuerkreis 10.1 für die Antihaftflüssigkeit gibt Stellsignale an das Sprührohr 9 weiter. Der Steuerung sind Eingänge für den Meßaufnehmer 15 und für die Nachlaufkontrolleinrichtung 13 aufschaltbar. Der Meßaufnehmer 15 dient zur Erfassung der beim Reinigen abgehenden Schmutzmenge. Der Meßaufnehmer 15 liefert den Rückschluß für die Effizienz des mit einem Waschprogramme gestalteten Reinigungsvorgangs. Der Reinigungsvorgang soll von kurzer Dauer bei wenig Makulaturanfall sein. Gleichzeitig zeigt der Meßaufnehmer 15, inwiefern bei Benetzung der Bahn 1 mit einer bestimmten Menge Antihaftflüssigkeit einwandfreier Schmutzabtransport über die Bahn 1 erfolgt. Die Nachlaufkontrolle 13 zur Ausmessung des Nachlaufs 14 liefert eine Signalgröße über die herrschenden Klebekräfte zwischen Bahn 1 und Gummituchzylinder 3. Hohem Nachlaufwert wird mit Erhöhung der Menge der Antihaftflüssigkeit gegengesteuert.

Es ist ersichtlich, daß je nach Einsatzeigenschaften der Reinigungsflüssigkeit und der Antihaftflüssigkeit Einzelzuleitung beider Flüssigkeiten erforderlich ist oder aber auch tropfenweise Speisung beider Flüssigkeiten über ein einziges Zuleitungssystem möglich ist. Gegebenenfalls kann das bahnabwärtig liegende Sprührohr 8.3 nach fall Fig. 2 a als Sprührohr 9 für die in den Druckspalt des nächsten Druckwerks 2.2 bis 2.5 laufende Bahn 1 genutzt werden.
Die Steuerung 10 besteht aus dem Steuerkreis 10.1 für die Antihaftflüssigkeit, dem Steuerteil 10.2 für die Reinigungseinrichtung, der Druckmaschinensteuerung 10.3 und dem Leitstand 10.4 für die Druckmaschine. Für die Komponentenvoreinstellung zum Eingriff auf die Reinigungseinrichtung und zum Eingriff auf die Auftragung der Antihaftflüssigkeit sind jeweils Handeingabeteile 11 vorgesehen.

Versorgung 12 erfolgt aus Kesseln mit Pumpen bei Üblicherweise eingerichteten Überwachungsorganen.
Da das Wiederanfahren des Drucks nach dem Reinigen auch zu verstärkten Klebeerscheinungen der Bahn 1 am Gummituch führt, bevor das sogenannte Farb-Wassergleichgewicht eingestellt ist, kann die Antihaftflüssigkeit bis zur Wiederanfahrphase geführt werden. Bei Schön- und Widerdruck, bei mehrbahnigem Druck wird die Antihaftflüssigkeit erforderlichenfalls auf jede Seite der Bahn 1 aufgetragen. Beim Druck auf Satellitenzylinder ist die dem Satellitenzylinder zugewandte Seite der Bahn 1 ohne wesentliche Schmutzabführung, so daß der Einsatz der Antihaftflüssigkeit nicht zwingend ist.

## Patentansprüche

1. Verfahren zum Reinigen eines Gummituchzylinders (3) einer Rollenrotationsdruckmaschine, bei welchem ein Reinigungstuch (5) über ein Andrückelement (6) bewegt und durch dieses in einer Andrückzone an den Gummituchzylinder (3) angedrückt wird, wobei eine Reinigungsflüssigkeit auf einer der Andrückzone abgewandten Stelle auf den Gummituchzylinder (3) aufgesprüht wird, dadurch **gekennzeichnet,** daß bei fortgesetztem Durchlauf und Anlage der zu bedruckenden Bahn (1) an einer Anlagezone des Gummituchzylinders (3) jeweils gleichzeitig in einem, bezogen auf die Umlaufrichtung des Gummituchzylinders, zwischen Anlagezone und Andrückzone liegenden ersten Bereich des Gummituchzylinders (3) ein Reinigungsmittel aufgesprüht wird, welches vorwiegend durch das Reinigungstuch (5) wieder entfernt wird, und in einem zwischen Andrückzone und Anlagezone liegenden zweiten Bereich ein Reinigungsmittel aufgesprüht wird, welches vorwiegend durch die Bahn (1) wieder entfernt wird.

2. Verfahren nach Anspruch 1, dadurch **gekennzeichnet,** daß im ersten Bereich an zwei über den Umfang des Gummituchzylinders (3) versetzten Stellen (8.3; 8.1) jeweils ein Reinigungsmittel aufgesprüht wird.

3. Verfahren nach Anspruch 1, dadurch **gekennzeichnet,** daß im zweiten Bereich an zwei über den Umfang des Gummituchzylinders (3) versetzten Stellen (8.2; 8.3) jeweils ein Reinigungsmittel aufgesprüht wird.

4. Verfahren nach einem der Ansprüche 1 bis 3, dadurch **gekennzeichnet,** daß jeweils unmittelbar vor und hinter der Andrückzone ein Reinigungsmittel aufgesprüht wird.

5. Verfahren nach einem der Ansprüche 1 bis 4, dadurch **gekennzeichnet,** daß vor der Anlagezone der Bahn (1) am Gummituchzylinder (3) im wesentlichen während der Reinigungsphase zusätzlich ein Antihaftmittel (9) auf die dem Gummituchzylinder (3) zugewandte Seite der Bahn (1) aufgesprüht wird.

6. Verfahren nach einem der Ansprüche 1 bis 5, dadurch **gekennzeichnet,** daß hinter der Anlagezone der Bahn (1) am Gummituchzylinder (3) deren Verschmutzung gemessen und die gemessene Verschmutzung als Steuergröße für das Reinigungsverfahren verwendet wird.

7. Vorrichtung zur Durchführung des Verfahrens nach einem der Ansprüche 1 bis 6, umfassend einen Waschbalken (4) mit einem an den Gummituchzylinder (3) anlegbaren Andrückelement (6) und einer Einrichtung zum Bewegen eines fortlaufenden Reinigungstuches (5) über das Andrückelement, sowie umfassend eine einer dem Andrückelement (6) abgewandten Stelle des Gummituchzylinders (3) zugeordnete Sprüheinrichtung (8.3) für ein Reinigungsmittel, dadurch **gekennzeichnet,** daß außer der durch die Andrückzone des Reinigungstuches (5) am Gummituchzylinder (3) gebildeten ersten Rückübertragungsstelle für Reinigungsmittel und Schmutz eine zweite Rückübertragungsstelle durch die Anlagezone der Bahn (1) am Gummituchzylinder (3) gebildet ist, und daß sowohl dem, bezogen auf die Umlaufrichtung des Gummituchzylinders (3), zwischen Anlagezone und Andrückzone liegenden ersten Bereich als auch zwischen Andrückzone und Anlagezone liegenden zweiten Bereich des Gummituchzylinders (3) wenigstens eine Sprüheinrichtung zugeordnet ist.

8. Vorrichtung nach Anspruch 7, dadurch **gekennzeichnet,** daß im ersten Bereich zwei über den Umfang des Gummituchzylinders (3) versetzte Sprüheinrichtungen (8.3; 8.1) vorgesehen sind.

9. Vorrichtung nach Anspruch 7, dadurch **gekennzeichnet,** daß im zweiten Bereich zwei über den Umfang des Gummituchzylinders (3) versetzte Sprüheinrichtungen (8.2; 8.3) vorgesehen sind.

10. Vorrichtung nach einem der Ansprüche 7 bis 9, dadurch **gekennzeichnet,** daß vor der Anlagezone der Bahn (1) am Gummituchzylinder (3) zusätzlich eine auf die dem Gummituchzylinder (3) zugewandte Seite der Bahn (1) gerichtete Sprüheinrichtung (9) für ein Antihaftmittel vorgesehen ist.

11. Vorrichtung nach Anspruch 10, dadurch **gekennzeichnet,** daß die Sprüheinrichtung (9) für das Antihaftmittel wahlweise an einer Reinigungsmittelquelle anschließbar ist.

12. Vorrichtung nach einem der Ansprüche 7 bis 11, dadurch **gekennzeichnet,** daß in Umlaufrichtung des Gummituchzylinders (3) hinter der Anlagezone der Bahn (1) am Gummituchzylinder (3) ein Meßaufnehmer (15) zur Aufnahme der auf der Bahn abgelagerten Schmutzmenge und eine Nachlaufkontrolleinrichtung (13, 14) zum Feststellen des durch Haften der Bahn (1) am Gummituchzylinder (3) verursachten Mitnahmewinkels angeordnet sind, welche jeweils mit einer Steuerung (10) für die Sprüheinrichtungen (8.1, 8.2, 8.3, 9) verbunden sind.

## Claims

1. A method of cleaning a rubber blanket cylinder (3) of a web-fed rotary printing machine, wherein a cleaning blanket (5) is moved over a pressure element (6) and is pressed by same against the rubber blanket cylinder (3) in a pressure-application zone, a cleaning fluid being sprayed on to the rubber blanket cylinder (3) at a location remote from the pressure-application zone, characterised in that with the web (1) to be printed upon continuing to pass through the machine and bear against a contact zone of the rubber blanket cylinder (3) a cleaning agent is respectively simultaneously sprayed on in a first region of the rubber blanket cylinder (3) which is between the contact zone and the pressure-application zone with respect to the direction of rotation of the rubber blanket cylinder, the cleaning agent being predominantly removed again by the cleaning blanket (5), and a cleaning agent is sprayed on in a second region which is between the pressure-application zone and the contact zone, which cleaning agent is predominantly removed again by the web (1).

2. A method according to claim 1 characterised in that a respective cleaning agent is sprayed on in the first region at two locations (8.3; 8.1) which are displaced over the periphery of the rubber blanket cylinder (3).

3. A method according to claim 1 characterised in that a respective cleaning agent is sprayed on in the second region at two locations (8.2; 8.3) which are displaced over the periphery of the rubber blanket cylinder (3).

4. A method according to one of claims 1 to 3 characterised in that a respective cleaning agent is sprayed on immediately upstream and downstream of the pressure-application zone.

5. A method according to one of claims 1 to 4 characterised in that an anti-adhesion agent (9) is additionally sprayed on to the side of the web (1) that is towards the rubber blanket cylinder (3) upstream of the contact zone of the web (1) against the rubber blanket cylinder (3) substantially during the cleaning phase.

6. A method according to one of claims 1 to 5 characterised in that downstream of the contact zone of the web (1) against the rubber blanket cylinder (3) the contamination thereof is measured and the measured contamination is used as a control parameter for the cleaning process.

7. Apparatus for carrying out the method according to one of claims 1 to 6 including a washing bar (4) having a pressure element (6) which can be applied against the rubber blanket cylinder (3) and a device for moving a continuous cleaning blanket (5) over the pressure element, and including a spray device (8.3) for a cleaning agent, the spray device being associated with a location of the rubber blanket cylinder (3) that is remote from the pressure element (6), characterised in that apart from the first retransfer location for cleaning agent and dirt, which is formed by the pressure-application zone of the cleaning blanket (5) against the rubber blanket cylinder (3), a second retransfer location is formed by the contact zone of the web (1) against the rubber blanket cylinder (3), and that at least one spray device is associated both with the first region of the rubber blanket cylinder (3), which is between the contact zone and the pressure-application zone with respect to the direction of rotation of the rubber blanket cylinder (3) and also the second region of the rubber blanket cylinder (3) which is between the pressure-application zone and the contact zone.

8. Apparatus according to claim 7 characterised in that two spray devices (8.3; 8.1) which are displaced over the periphery of the rubber blanket cylinder (3) are provided in the first region.

9. Apparatus according to claim 7 characterised in that two spray devices (8.2; 8.3) which are displaced over the periphery of the rubber blanket cylinder (3) are provided in the second region.

10. Apparatus according to one of claims 7 to 9 characterised in that a spray device (9) for an anti-adhesion agent, which is directed on to the side of the web (1) towards the rubber blanket cylinder (3) is additionally provided upstream of the contact zone of the web (1) against the rubber blanket cylinder (3).

11. Apparatus according to claim 10 characterised in that the spray device (9) for the anti-adhesion agent can be selectively connected to a cleaning agent source.

12. Apparatus according to one of claims 7 to 11 characterised in that arranged in the direction of rotation of the rubber blanket cylinder (3) downstream of the contact zone of the web (1) against the rubber blanket cylinder (3) are a measurement pick-up (15) for detecting the amount of dirt deposited on the web and a cling adjustment control device (13, 14) for detecting the entrainment angle caused by the web (1) adhering to the rubber blanket cylinder (3), the measurement pick-up (15) and the control device (13, 14) each being connected to a control means (10) for the spray devices (8.1, 8.2, 8.3, 9).

## Revendications

1. Procédé de nettoyage du cylindre de blanchet (3) d'une presse rotative à imprimer, dans lequel une toile de nettoyage (5) est déplacée sur un élément presseur et est pressée par ce dernier contre le cylindre de blanchet (3) dans une zone de pression, un fluide de nettoyage étant vaporisé sur le cylindre de blanchet (3) à un endroit opposé à la zone de pression, caractérisé en ce que lors du passage continu et de l'application de la bande (1) à imprimer contre une zone d'application du cylindre de blanchet (3), un agent de nettoyage est simultanément vaporisé respectivement :
- dans un premier domaine situé, par rapport à la direction de rotation du cylindre de blanchet, entre la zone d'application et la zone de pression, ledit agent de nettoyage étant à nouveau en grande partie enlevé par la toile de nettoyage (5), et
- dans un second domaine situé entre la zone de pression et la zone d'application, ledit agent de nettoyage étant à nouveau en grande partie enlevé par la bande (1).

2. Procédé selon la revendication 1, caractérisé en ce qu'un agent de nettoyage est respectivement vaporisé dans le premier domaine, en deux endroits (8.3 ; 8.1) décalés sur la périphérie du cylindre de blanchet (3).

3. Procédé selon la revendication 1, caractérisé en ce qu'un agent de nettoyage est respectivement vaporisé dans le second domaine, en deux endroits (8.2 ; 8.3) décalés sur la périphérie du cylindre de blanchet (3).

4. Procédé selon l'une des revendications 1 à 3, caractérisé en ce qu'un agent de nettoyage est respectivement vaporisé immédiatement devant et derrière la zone de pression.

5. Procédé selon l'une des revendications 1 à 4, caractérisé en ce qu'un agent antiadhésif (9) est en outre vaporisé sur la face de la bande (1) tournée vers le cylindre de blanchet (3), avant la zone d'application de la bande (1) sur le cylindre de blanchet (3), essentiellement pendant la phase de nettoyage.

6. Procédé selon l'une des revendications 1 à 5, caractérisé en ce que l'encrassement de la bande (1) est mesuré derrière la zone d'application de la bande (1) sur le cylindre de blanchet (3) et l'encrassement mesuré est utilisé en tant que grandeur de commande pour le procédé de nettoyage.

7. Dispositif pour la mise en ouvre du procédé selon l'une des revendications 1 à 6, comprenant une barre de lavage (4) ayant un élément presseur (6) pouvant s'appliquer contre le cylindre de blanchet (3) et une installation pour le déplacement d'une toile de nettoyage continue (5) sur l'élément presseur, et comprenant également une installation de vaporisation (8.3) pour un agent de nettoyage, associé à un endroit du cylindre de blanchet (3) opposé à l'élément presseur (6), caractérisé en ce que, hormis le premier endroit de transfert en retour formé par la zone de pression de la toile de nettoyage (5) sur le cylindre de blanchet (3) pour l'agent de nettoyage et la crasse, un second endroit de transfert en retour est formé par la zone d'application de la bande (1) sur le cylindre de blanchet (3), et en ce qu'au moins une installation de vaporisation est associée au premier domaine situé, par rapport à la direction de rotation du cylindre de blanchet (3), entre la zone d'application et la zone de pression, ainsi qu'au second domaine situé entre la zone de pression et la zone d'application du cylindre de blanchet (3).

8. Dispositif selon la revendication 7, caractérisé en ce que deux installations de vaporisation (8.3 ; 8.1) sont prévues dans le premier domaine, décalés sur la périphérie du cylindre de blanchet (3).

9. Dispositif selon la revendication 7, caractérisé en ce que deux installations de vaporisation (8.2 ; 8.3) sont prévues dans le second domaine, décalés sur la périphérie du cylindre de blanchet (3).

10. Dispositif selon l'une des revendications 7 à 9, caractérisé en ce qu'une installation de vaporisation (9) pour un agent antiadhésif est en outre prévue avant la zone d'application de la bande (1) sur le cylindre de blanchet (3) en étant dirigée sur la face de la bande (1) tournée vers le cylindre de blanchet (3).

11. Dispositif selon la revendication 10, caractérisé en ce que l'installation de vaporisation (9) pour l'agent antiadhésif petit être sélectivement connectée à une source d'agent de nettoyage.

12. Dispositif selon l'une des revendications 7 à 11, caractérisé en ce que dans la direction de rotation du cylindre de blanchet (3) derrière la zone d'application de la bande (1) sur le cylindre de blanchet (3), il est disposé un capteur de mesure (15) pour déterminer la quantité de crasse déposée sur la bande et une installation de contrôle de poursuite (13, 14) pour la détermination de l'angle d'entraînement généré par l'adhésion de la bande (1) au cylindre de blanchet (3), qui sont chacun reliés à une commande (10) pour les installations de vaporisation (8.1 ; 8.2 ; 8.3 ; 9).
